# EUROPÄISCHE PATENTSCHRIFT

(11) **EP 0 507 109 B1**
(45) Veröffentlichungstag und Bekanntmachung des Hinweises auf die Patenterteilung: **28.12.1994**
(21) Anmeldenummer: 92103951.7
(22) Anmeldetag: 07.03.1992
(51) Int. Cl.: B61F 1/02, B61G 9/12

(54) **Stütz- und Führeinrichtung zur Lagerung eines Stossbalkens im Untergestell eines Schienenfahrzeugs**
Supporting and guiding device for the bearing of a central buffing sill in the undercarriage of a railway vehicle
Dispositif d'appui et de guidage pour le logement d'une poutre centrale de tamponnement dans le chassis d'un véhicule ferroviaire

(30) Priorität: 05.04.1991 DE 4110986
(43) Veröffentlichungstag der Anmeldung: 07.10.1992
(73) Patentinhaber: Linke-Hofmann-Busch Waggon-Fahrzeug- Maschinen GmbH, D-38239 Salzgitter (DE)
(72) Erfinder: Kuppe, Gerhard, W-3321 Salzgitter Lesse (DE); Hahne, Jochen, W-3300 Braunschweig (DE); Karamann, Wilhelm, W-3320 Salzgitter 1 (DE); Grüning, Hans, W-3320 Salzgitter 51 (DE); Uhlich, Klaus, W-3300 Braunschweig (DE)

(56) Entgegenhaltungen:
- EP-A- 0 333 152
- US-A- 3 205 835
- US-A- 3 223 052

## Beschreibung

Die Erfindung betrifft eine Stütz- und Führeinrichtung zur Lagerung eines Stoßbalkens im Untergestell eines Schienenfahrzeugs nach dem Oberbegriff des Patentanspruchs 1.

Aus der DE-AS 15 30 165 ist ein Untergestell für ein zweiachsiges, drehgestelloses Schienenfahrzeug mit einem Stoßbalken bekannt, der gegenüber dem die Gewichte des Wagenkastens und der Zuladung aufnehmenden Untergestell unter Zwischenschaltung mindestens eines Stoßdämpfers längsverschiebbar gelagert ist, und mit seiner Unterseite auf Stützglieder des Untergestells abgestützt ist, wobei der Stoßbalken mit seitlichem Spiel und unter Einhalten eines Zwischenraumes zwischen seiner Oberseite und der Oberseite des Untergestells gelagert ist, derart, daß der Stoßbalken bei Biegebeanspruchung des Untergestells weitgehend unbeaufschlagt bleibt. Dazu ist der Stoßbalken als offenes Kastenprofil mit einem als liegendes Rechteck ausgebildeten Querschnitt ausgeführt und die Stützglieder sind als mit gegenseitigem Längsabschnitt im Bereich der unteren Längskanten des Stoßbalkens angeordnete Stützkonsole ausgebildet. Durch diese Ausbildung wird in vertikaler Ebene eine relativ große Biegeweichheit und in horizontaler Ebene eine relativ große Biegesteifigkeit des Stoßbalkens erzielt Dieses Biegeverhalten des Stoßbalkens verhindert einerseits bei vertikalen Durchbiegungen des wegen einer Anpassung an Gleisunebenheiten biegeweichem Untergestells und andererseits bei in horizontaler Ebene wirkenden Beanspruchungen des Stoßbalkens, beispielsweise durch exzentrischer Pufferkräfte im Betrieb mit Seitenpuffern Verklemmungen zwischen dem Untergestell und dem Stoßbalken.

Verklemmungen zwischen dem Stoßbalken und seiner Aufnahme im Untergestell werden weiterhin dadurch vermieden, daß der Stoßbalken nicht durchlaufend auf dem Untergestell abgestützt wird, sondern auf Stützgliedern, die als mit gegenseitigem Längsabstand im Bereich der unteren Längskante des Stoßbalkens angeordnete Stützkonsolen ausgebildet sind.

Für lange Schienenfahrzeuge gewährleistet die vorstehend beschriebene Ausbildung wegen der großen Anzahl von notwendigen Stützgliedern die Rückstellung des Stoßbalkens nicht mehr sicher Bei Drehgestellfahrzeugen ist der zur Verfügung stehende Einbauraum für den Stoßbalken über dem Drehgestellbereich extrem knapp bemessen und erfordert eine an diese Einschränkung angepaßte, flache Bauweise.

Der Erfindung liegt die Aufgabe zugrunde, eine Stütz- und Führeinrichtung zur Lagerung eines Stoßbalkens in einem Untergestell eines Schienenfahrzeugs zu schaffen, die auch bei langen Schienenfahrzeugen ein sicheres Rückstellen des Stoßbalkens gewährleistet und die den beengten zur Verfügung stehenden Bauraum im Untergestell berücksichtigt.

Diese Aufgabe wird durch die im Anspruch 1 angegebenen Merkmale gelöst. Zweckmäßige Weiterbildungen der Erfindung sind in den Ansprüchen 2 bis 5 beansprucht.

Ein Ausführungsbeispiel der Erfindung wird nachstehend unter Bezugnahme auf die Zeichnung näher beschrieben. Es zeigen
- Fig. 1: eine Draufsicht auf ein schematisch dargestelltes Untergestell eines Schienenfahrzeugs mit einer erfindungsgemäßen Stütz- und Führeinrichtung zur Lagerung eines Stoßbalkens;
- Fig. 2: einen Querschnitt gemäß der Schnittlinie II - II in Fig. 1;
- Fig. 3: einen Querschnitt gemäß der Schnittlinie III - III in Fig. 1;

Im Untergestell 1 des dargestellten Ausführungsbeispiels ist ein sich über die gesamte Fahrzeuglänge erstreckender Stoßbalken 2, der an seinen Enden mit Kopfträgern 3 versehen ist, in der Längsmitte des Untergestells 1 innerhalb eines Freiraums im Untergestell 1 längsverschiebbar gelagert.

Die Kopfträger 3 sind entweder zur Aufnahme einer Zugvorrichtung 4a und zweier Seitenpuffer 4b oder zur Aufnahme einer nicht dargestellten Mittelpufferkupplung mit oder ohne Seitenpuffer 4b vorgesehen.

Der Stoßbalken 2 ist als offenes Kastenprofil mit zwei bis zu den Kopfträgern 3 durchlaufenden Stoßbalkenlangträgern 5a und 5b ausgeführt, die in bestimmten Abständen durch Querstreben 6 miteinander verbunden sind.

Die Stoßbalkenlangträger 5a und 5b weisen eine durchlaufende nach außen zur Seite hin offene im Querschnitt ]-förmige Ausnehmung 7 auf. Die Ausnehmung 7 ist durch einen oberen Gurt 8 und einen unteren Gurt 9 sowie einen diese Gurte 8 und 9 verbindenden Steg 10 des Stoßbalkenlangträgers 5a bzw. 5b gebildet. Die Ausnehmungen 7 sind spiegelsymmetrisch zur Mittellängsebene des Stoßbalkens 2 angeordnet. Im Querschnitt bildet der Stoßbalken 2 somit ein als liegendes Rechteck ausgebildetes Kastenprofil mit seitlich vorstehenden oberen und unteren Gurten 8 und 9.

Die Stoßbalkenlangträger 5a und 5b sind zweckmäßig aus in vielen Abmessungen und allgemein bekannten, handelsüblichen Doppel-T-Trägern (**I**-Träger) oder aus **U**-Profilträgern gebildet.

Der Stoßbalken 2 ist gegen das Untergestell 1 durch Stütz- und Führelemente 11 abgestützt und geführt. Mindestens im Bereich zwischen den Kopfsektionen 12 des Untergestells 1, die den Drehgestellbereich umfassen, sind die Stütz- und Führelemente 11 innerhalb der Ausnehmungen 7 angeordnet. Dazu sind die Stütz- und Führelemente 11 an Trägern des Untergestells 1 jeweils mittels eines Lagerbocks 13 befestigt und ragen senkrecht zum Stoßbalkenlangträger 5a, 5b in die durch die Gurte 8 und 9 sowie den Steg 10 gebildete Ausnehmung 7 im Stoßbalken 2.

Als Stütz- und Führelemente 11 sind Gleitlager 111 und Wälzlager 112 vorgesehen.

Zwischen dem Untergestell 1 und dem in ihm längsverschieblich gelagerten Stoßbalken 2 ist eine Energieverzehr- und Rückstelleinrichtung 14 angeordnet, die relative Längsbewegungen des Stoßbalkens 2 gegenüber dem Untergestell 1 bedämpft und ein Rückstellen des Stoßbalkens 2 in seine Ausgangslage bewirkt.

Zwischen den als Gleitlager 111 ausgeführten Stütz- und Führelementen 11 und den Gurten 8 und 9 sowie dem Steg 10 der Stoßbalkenlangträger 5a, 5b sind Gleitstücke 17 angeordnet. Die Gleitstücke 17, die entweder am Stoßbalken 2 oder am Untergestell 1 bzw. an den Stütz- und Führelementen 11 befestigt sind, sind mit einstellbarem Spiel in horizontaler und vertikaler Richtung gegeneinander angeordnet. Die Gleitlager 111 werden daher im unbeaufschlagten Zustand nicht mit Kräften aus dem Gewicht des Stoßbalkens 2 belastet.

Die als Wälzlager 112 ausgebildeten Stütz- und Führelemente 11 stützen im unbeaufschlagten Zustand des Stoßbalkens 2 den Stoßbalken 2 mit ihren Außenringen 112a an der Innenseite des oberen Gurtes 8 ab. Gegenüber dem unteren Gurt 9 ist der Außenring 112a auf Abstand gehalten.

Zur Einstellung der vorgesehenen Spiele zwischen dem Stoßbalken 2 und der Stütz- und Führelemente 11 sind die Lagerböcke 13 für die Stütz- und Führelemente 11 seiten- und höhenverstellbar am Untergestell 1 befestigt.

Oberhalb des Untergestells 1 ist ein Boden 15 und für geschlossene Eisenbahngüterwagen ein nicht dargestellter Aufbau angeordnet.

Im Ausführungsbeispiel ist der Stoßbalken 2 im Bereich der Kopfsektionen 12 durch Gleitlager 16 anderer Bauart als die Gleitlager 111 im Untergestell 1 abgestützt und geführt. Die Gleitflächen der Gleitlager 111 und 16 sind mit Gleitstücken 17 und/oder Gleitschienen 18 aus verschleißfestem Stahl (Gleitstahl) belegt.

Im Ausführungsbeispiel sind die Stütz- und Führelemente 11 bezüglich einer Querebene jeweils paarig angeordnet und jeweils von gleicher Bauart, entweder als Gleitlager 111 oder Wälzlager 112 ausgeführt, wobei das erste Stütz- und Führelement 11 des Paares in die Ausnehmung 7 des ersten Stoßbalkenlangträgers 5a greift und das zweite Stütz- und Führelement 11 des Paares in die Ausnehmung 7 des zweiten Stoßbalkenlangträgers 5b greift.

Es ist allerdings auch eine Lagerung des Stoßbalkens 2 ausführbar, bei der die Stütz- und Führelemente 11 mindestens bereichsweise am Stoßbalken 2 bezüglich eine Querebene versetzt zueinander angeordnet sind, derart, daß der Stoßbalken 2 in Längsrichtung betrachtet jeweils abwechselnd am Stoßbalkenlangträger 5a bzw. 5b gegen das Untergestell 1 gestützt und/oder geführt ist.

## Patentansprüche

1. Stütz- und Führeinrichtung zur Lagerung eines Stoßbalkens (2) im Untergestell (1) eines Schienenfahrzeugs, dessen Stoßbalken (2) gegenüber dem das Gewicht der Ladung aufnehmenden Untergestell (1) unter Zwischenschaltung einer Energieverzehr-Rückstelleinrichtung (14) in der Längsmitte des Untergestells (1) längsverschiebbar gelagert ist und an seinen Enden jeweils eine Zug- und Stoßeinrichtung (4a,4b) trägt, wobei der Stoßbalken (2) auf Stütz- und Führelementen (11) gegen das Untergestell (1) abgestützt ist und als offenes Kastenprofil mit einem als liegendes Rechteck ausgebildeten Querschnitt und durchlaufenden Stoßbalkenlangträgern (5a,5b) ausgeführt ist, wobei der Stoßbalken (2) mit seitlichem Spiel und unter Einhalten eines Zwischenraumes zwischen seiner Oberseite und der Oberseite des Untergestells (1) sowie zwischen seiner Unterseite und der Unterseite des Untergestells (1) gestützt und geführt ist, **dadurch gekennzeichnet**, daß die Stoßbalkenlangträger (5a und 5b) eine durchlaufende, nach außen zur Seite hin offene im Querschnitt ]-förmige Ausnehmung (7) mit einem die Ausnehmung (7) begrenzenden oberen Gurt (8) und unteren Gurt (9) sowie einem diese Gurte (7 und 8) verbindenden Steg (10) aufweisen, daß die Stütz- und Führelemente (11) mindestens im Bereich zwischen den beiden Kopfsektionen (12) des Untergestells (1) innerhalb der Ausnehmungen (7) angeordnet sind, daß als Stütz- und Führelemente (11) Gleitlager (111) und Wälzlager (112) angeordnet sind, daß im unbeaufschlagten Zustand der Stoßbalken (2) an der Unterseite der oberen Gurte (8) am Außenring (112a) der Wälzlager (112) vertikal gegen das Untergestell (1) abgestützt ist und daß Lagerböcke (13) zur Abstützung der Gleitlager (111) und der Wälzlager (112) am Untergestell (1) austauschbar ausgebildet und angeordnet sind, wobei die Gleitlager (111) und die Wälzlager (112) eine gleiche oder ähnliche räumliche Abstützung und/oder Führung des Stoßbalkens (2) gewährleisten.

2. Stütz- und Führeinrichtung zur Lagerung eines Stoßbalkens nach Anspruch 1, **dadurch gekennzeichnet**, daß die Stütz- und Führelemente (11) hinsichtlich ihrer Positionierbarkeit vertikal und horizontal einstellbar am Untergestell (1) befestigt sind.

3. Stütz- und Führeinrichtung zur Lagerung eines Stoßbalkens nach Anspruch 1 oder 2, **dadurch gekennzeichnet**, daß die Stütz- und Führelemente (11) bezüglich einer Querebene jeweils paarig angeordnet sind, wobei das erste Stütz- und Führelement (11) in die Ausnehmung (7) des ersten Stoßbalkenlangträgers (5a) greift und das zweite Stütz- und Führelement (11) in die Ausnehmung des zweiten Stoßbalkenlangträgers (5b) greift, derart, daß jedes Paar Stütz- und Führelemente (11) in einer Querschnittsebene die Führung in der Vertikalen sowie in der Horizontalen gewährleistet.

4. Stütz- und Führeinrichtung zur Lagerung eines Stoßbalkens nach Anpruch 3, **dadurch gekennzeichnet**, daß die Stütz- und Führelemente (11) bezüglich einer Querebene jeweils von gleicher Bauart, entweder als Gleitlager (111) oder Wälzlager (112) ausgebildet sind.

5. Stütz- und Führeinrichtung zur Lagerung eines Stoßbalkens nach Anspruch 1 oder 2, **dadurch gekennzeichnet**, daß die Stütz- und Führelemente (11) mindestens bereichsweise am Stoßbalken (2) bezüglich einer Querebene versetzt zueinander angeordent sind, derart, daß der Stoßbalken (2) in Längsrichtung betrachtet jeweils abwechselnd am Stoßbalkenlangträger (5a) bzw. (5b) gegen das Untergestell (1) gestützt und/oder geführt ist.

## Claims

1. Supporting and guiding arrangement for mounting a buffer beam (2) in the sub-frame (1) of a rail vehicle, the buffer beam (2) of which is mounted displaceable longitudinally in relation to the sub-frame (1) taking the weight of the load with an interposed energy-absorbing restoring device (14) on the longitudinal centre-line of the sub-frame (1) and at its ends in each case carries a draw and buffer device (4a, 4b), the buffer beam (2) being supported on supporting and guiding elements (11) against the sub-frame (1) and being embodied as an open box section with a cross-section in the form of a horizontal rectangle and continuous buffer beam longitudinal members (5a, 5b), the buffer beam (2) being supported and guided with lateral clearance and maintaining an interspace between its upper side and the upper side of the sub-frame (1) and between its underside and the underside of the sub-frame (1), characterised in that the buffer beam longitudinal members (5a and 5b) exhibit a continuous recess (7) which is open externally towards the side and ]-shaped in cross-section with an upper flange (8) and a lower flange (9) bounding the recess (7) and a web (10) connecting these flanges (7 and 8), in that at least in the area between the two head sections (12) of the sub-frame (1) the supporting and guiding elements (11) are disposed inside the recesses (7), in that plain bearings (111) and roller bearings (112) are disposed as supporting and guiding elements (11), in that in the unladen state the buffer beam (2) is supported vertically against the sub-frame (1) on the underside of the upper flanges (8) on the outer ring (112a) of the roller bearings (112) and in that bearing blocks (13) for supporting the plain bearings (111) and the roller bearings (112) are formed and disposed replaceably on the sub-frame (1), the plain bearings (111) and the roller bearings (112) guaranteeing the same or similar spatial support and/or guidance of the buffer beam (2).

2. Supporting and guiding arrangement for mounting a buffer beam according to claim 1, characterised in that the supporting and guiding elements (11) are fixed on the sub-frame (1) adjustable vertically and horizontally as regards their positioning.

3. Supporting and guiding arrangement for mounting a buffer beam according to claim 1 or 2, characterised in that the supporting and guiding elements (11) are in each case disposed in pairs in relation to a transverse plane, the first supporting and guiding element (11) engaging in the recess (7) of the first buffer beam longitudinal member (5a) and the second supporting and guiding element (11) engaging in the recess of the second buffer beam longitudinal member (5b) such that each pair of supporting and guiding elements (11) guarantees guidance in the vertical and the horizontal in a cross-sectional plane.

4. Supporting and guiding arrangement for mounting a buffer beam according to claim 3, characterised in that in relation to a transverse plane the supporting and guiding elements (11) are each of the same type and embodied either as plain bearings (111) or roller bearings (112).

5. Supporting and guiding arrangement for mounting a buffer beam according to claim 1 or 2, characterised in that at least in areas the supporting and guiding elements (11) are disposed on the buffer beam (2) offset relative to one another in relation to a transverse plane such that when observed in the longitudinal direction the buffer beam (2) is supported and/or guided alternately on the buffer beam longitudinal member (5a) or (5b) against the sub-frame (1).

## Revendications

1. Dispositif d'appui et de guidage pour le logement d'une poutre de tamponnement (2) dans le châssis (1) d'un véhicule sur rails dont la poutre de tamponnement (2) est montée mobile longitudinalement, dans le centre longitudinal du châssis (1), par rapport audit châssis (1) recevant le poids de la charge, un dispositif de rappel et de consommation d'énergie (14) étant intercalé, et porte à chacune de ses extrémités un dispositif de traction et de tamponnement (4a, 4b), étant précisé que la poutre de tamponnement (2) s'appuie contre le châssis (1) sur des éléments d'appui et de guidage (11) et est conçue comme un profité en forme de caisson ouvert présentant une section en forme de rectangle couché et comprenant des longerons de poutre de tamponnement continus (5a, 5b), étant précisé aussi que la poutre de tamponnement (2) est supportée et guidée avec un jeu latéral et en respectant un intervalle entre son côté supérieur et le côté supérieur du châssis (1), et entre son côté inférieur et le côté inférieur du châssis (1), caractérisé en ce que les longerons de poutre de tamponnement (5a et 5b) présentent un creux continu (7) à section en forme de ], ouvert vers l'extérieur en direction du côté et formé d'une semelle supérieure (8) et d'une semelle inférieure (9) délimitant ledit creux (7), et d'une branche (10) reliant ces semelles (7 et 8), en ce que les éléments d'appui et de guidage (11) sont disposés à l'intérieur des creux (7) au moins dans la zone définie entre les deux sections de tête (12) du châssis (1), en ce qu'il est prévu, comme éléments d'appui et de guidage (11), des paliers à glissement (111) et des paliers à roulement (112), en ce que, à l'état non sollicité, la poutre de tamponnement (2), au niveau du côté inférieur des semelles supérieures (8), s'appuie verticalement contre le châssis (1) au niveau de la bague extérieure (112a) des paliers à roulement (112), et en ce que des supports (13) prévus pour l'appui des paliers à glissement (111) et des paliers à roulement (112) au niveau du châssis (1) sont conçus et disposés pour pouvoir être échangés, les paliers à glissement (111) et les paliers à roulement (112) garantissant un appui et/ou un guidage dans l'espace identiques ou similaires pour la poutre de tamponnement (2).

2. Dispositif d'appui et de guidage pour le logement d'une poutre de tamponnement selon la revendication 1, caractérisé en ce que les éléments d'appui et de guidage (11) sont fixés au châssis (1) en étant réglables verticalement et horizontalement, en ce qui concerne leur capacité de positionnement.

3. Dispositif d'appui et de guidage pour le logement d'une poutre de tamponnement selon la revendication 1 ou 2, caractérisé en ce que les éléments d'appui et de guidage (11) sont disposés par paires par rapport à un plan transversal, étant précisé que le premier élément d'appui et de guidage (11) vient en prise dans le creux (7) du premier longeron de poutre de tamponnement (5a) tandis que le second élément d'appui et de guidage (11) vient en prise dans le creux du second longeron de poutre de tamponnement (5b), de telle sorte que chaque paire d'éléments d'appui et de guidage (11) garantit dans un plan de section transversale le guidage à la verticale et à l'horizontale.

4. Dispositif d'appui et de guidage pour le logement d'une poutre de tamponnement selon la revendication 3, caractérisé en ce que les éléments d'appui et de guidage (11) présentent la même structure par rapport à un plan transversal et sont conçus soit comme paliers à glissement (111), soit comme paliers à roulement (112).

5. Dispositif d'appui et de guidage pour le logement d'une poutre de tamponnement selon la revendication 1 ou 2, caractérisé en ce que les éléments d'appui et de guidage (11), au moins dans certaines zones de la poutre de tamponnement (2), sont décalés les uns par rapport aux autres dans un plan transversal, de telle sorte que la poutre de tamponnement (2) est supportée et/ou guidée contre le châssis (1) alternativement au niveau des longerons de poutre de tamponnement (5a) et (5b), si on considère le sens longitudinal.
